# FASCICULE DE BREVET EUROPEEN

(11) **EP 0 495 333 B1**
(45) Date de publication et mention de la délivrance du brevet: **09.08.1995**
(21) Numéro de dépôt: 91810042.1
(22) Date de dépôt: 18.01.1991
(51) Int. Cl.: B28B 19/00, B28B 23/00, B28B 5/08, B28B 11/00, B28B 15/00

(54) **Installation de fabrication d'un panneau de construction, et panneau obtenu par cette installation**
Anlage zur Herstellung einer Bauplatte, und die in dieser Anlage hergestellte Bauplatte
Plant for making a building panel, and panel produced by this plant

(43) Date de publication de la demande: 22.07.1992
(73) Titulaire: Ferrara, Albina, CH-1920 Martigny (CH)
(72) Inventeur: Ferrara, Albina, CH-1920 Martigny (CH)
(74) Mandataire: Charbonnier, Georges R.

(56) Documents cités:
- EP-A- 0 103 936
- EP-A- 0 397 598
- BE-A- 648 768
- BE-A- 709 057
- BE-A- 710 304
- CH-A- 451 461
- FR-A- 2 129 233
- FR-A- 2 341 714
- GB-A- 537 736
- CHAUD-FROID PLOMBERIE vol. 35, no. 419, Octobre 1981, PARIS pages 103 - 105;'LE SECHAGE DE CARREAUX DE PLATRE '

## Description

La demande suisse No 01'654/89-0 (= EP-A-0 397 598) décrit un panneau de construction constitué par une brique creuse, en terre cuite, et par un revêtement en plâtre, et deux variantes de ce panneau des lesquelles les cavités de la brique sont remplies d'une mousse de polyuréthane, respectivement de plâtre.

La présente invention a pour objet une installation de fabrication d'un tel panneau, et un panneau de construction obtenu par cette installation.

L'installation selon l'invention, qui permet de fabriquer en série de tels panneaux, est définie par les caractéristiques de la revendication 1.

Le dessin ci-annexé représente, schématiquement et à titre d'exemple, une forme d'exécution entièrement automatique d'une installation selon l'invention ( figure 1 ) et un panneau de construction fabriqué par cette installation ( figure 2 ).

Ce panneau est constitué ( figure 2 ) par une brique 10, en terre cuite, comportant huit cavités longitudinales 11 et par un revêtement extérieur 12, en plâtre, présentant des rainures 13 et des nervures 14 pour l'assemblage.

L'installation représentée à la figure 1 fabrique automatiquement, en série, des panneaux de ce type, en partant de briques 10 chargées sur des palettes qui sont amenées par un chariot-élévateur 15 à l'entrée d'une chaine de fabrication. Chaque palette porte un empilage de trois paquets 16 de dix-sept briques 10 posées de champ ( Vue A ).

Les palettes sont placées l'une après l'autre sur deux courroies crantées 17 qui les convoient jusqu'à un poste 18 où les empilages sont soulevés et immobilisés par des moyens non représentés et les paquets 16 qui les composent replacés individuellement sur les courroies 17 en aval de ce poste.

Les paquets 16 arrivent alors l'un derrière l'autre jusqu'à un poste 19 où les briques 10 sont couchées individuellement l'une après l'autre.

Les courroies 17 convoient ensuite les briques 10 posées à plat jusqu'à un poste 20 où elles sont lavées, puis à un poste 21 où leurs cavités 11 sont bouchées par des feuilles de carton.

Ces briques 10 arrivent ensuite à un poste 22 où elles sont remises debout avant d'être prises en charge, par paire, par un dispositif 23 qui les transporte à un poste de moulage 24.

Ce poste 24 est constitué par un carrousel 25 comportant un certain nombre de moules 26 disposés diamétralement, par paire, dans lesquelles les briques 10 sont introduites durant des arrêts de la rotation intermittente du carrousel.

Une tuyère 27, alimentée par deux réservoirs 28 et 29 contenant respectivement du plâtre et un adjuvant sécatif, injecte alors du plâtre additionné d'une certaine quantité d'adjuvant, dans les moules 26 pour former les revêtements 12.

Les fonds des moules 26 et des rabats mobiles non représentés au dessin façonnent les rainures 13 et les nervures 14, tandi qu'un râcloir 30 évacue l'excédent de plâtre.

Au terme d'une révolution du carrousel 25, un dispositif 31 démoule, durant un arrêt du mouvement, les panneaux partiellement séchés et les pose sur une plateforme 32 où ils sont pris en charge par des moyens non représentés qui les groupe par quatorze pièces espacées les unes des autres.

Les groupes ainsi constitués sont alors transportés , l'un après l'autre par un dispositif 33, qui maintient les espaces entre les panneaux, respectivement sur les trois tapis roulants 34 d'un four de séchage continu 35.

Une fois chargés, les trois tapis 34 sont mis en route, et les panneaux, toujours espacés, s'engagent dans le tunnel 36 du four 35 où ils sont soumis à des courants d'air chaud à température réglable pulsés par des circulateurs 35 ' .

A la sortie du tunnel 36, un dispositif 37 serre les uns contre les autres les panneaux séchés 10 de chaque groupe , de manière à former trois paquets 38 qu'il transporte l'un après l'autre sur une plateforme 39 en les faisant pivoter de 90^{o} et en les empilant sur une palette.

La palette , avec son chargement , est ensuite dirigée vers deux machines 40 et 41 où l'ensemble est lié et enveloppe dans une housse de protection.

Les palettes successives peuvent alors être prises en charge par un chariot élévateur 42 pour être directement chargées sur un camion ou entreposées dans un lieu de stockage.

Cette installation permet de fabriquer également des panneaux de construction du type représenté à la figure 2 dans lesquels les cavités 11 sont remplies de plâtre. Dans ce cas, il suffira de supprimer ou de mettre hors-service le poste 21 de sorte que les cavités ne seront pas bouchées et que le plâtre injecté dans les moules 26 pourra pénétrer dans ces cavités et les remplir.

Dans une variante de l'installation représentée et décrite ci-dessus permettent d'obtenir des panneaux dans lesquels les cavités 11 sont remplies d'une mousse de matière plastique destinée à accroître ses qualités isolantes, par exemple une mousse de polyuréthane, on remplacera le poste 21 par un poste où cette mousse, ou un autre produit, sera injecté dans les cavités 11 avant d'arriver au poste de moulage 24.

Le procédé selon l'invention dans la mise en oeuvre duquel le plâtre est séché au moins partiellement dans un four permet d'obtenir des panneaux de construction du type décrit d'une qualité largement supérieure et dans un temps beaucoup plus court que ceux qui sont séchés à l'air libre.

## Revendications

1. Installation de fabrication automatique et en série de panneaux de construction constitués chacun par une brique creuse en terre cuite (10) et par un revêtement en plâtre (12), caractérisée par le fait qu'elle comprend une chaîne de fabrication comportant d'une part, dans l'ordre,
- un poste de chargement (18) où les briques (10) sont amenées en paquets (16),
- un poste (19) où les briques (10) sont séparées,
- un poste (20) où les briques (10) sont lavées,
- un poste (21) où les cavités (11) des briques (10) sont, le cas échéant, bouchées ou un poste où les cavités (11) des briques (10) sont, le cas échéant, remplies partiellement ou totalement d'un produit tel que, par exemple, d'une mousse de polyuréthane,
- un poste de moulage ((24) comprenant des moules individuels (26) dans lesquels les briques (10) sont introduites individuellement et du plâtre injecte ou coulé pour former lesdits revêtements (12) et, le cas échéant, pour remplir du plâtre les cavités (11) des briques (10)
- un poste de séchage (35) des panneaux moulés, d'autre part, des moyens (17,23,34, etc. ) assurant le transfert automatique des briques, (10), respectivement des panneaux,d'un poste au suivant.

2. Installation selon la revendication 1, caractérisée par le fait qu'elle comporte un poste dans lequel les panneaux séchés sont regroupés en paquets (38).

3. Installation selon la revendication 1, caractérisée par le fait que le poste de moulage (24) comprend un carrousel (25) comportant un certain nombre de moules (26) disposés radialement.

4. Installation selon la revendication 3, caractérisée par le fait que ledit carrousel (25) est animé d'un mouvement circulaire intermittent, une brique (10) étant introduite dans un moule (26) en même temps qu'un panneau moulé est extrait d'un autre moule (26).

5. Installation selon la revendication 4, caractérisée par le fait que l'intervalle de temps s'écoulant entre l'introduction d'une brique (10) et l'extraction du panneau correspondant est tel que le plâtre est encore humide lorsque le panneau est démoulé.

6. Installation selon la revendication 1, caractérisée par le fait que le poste de séchage (35) est constituée par un four à air chaud.

7. Panneau de construction obtenu par l'installation selon les revendications 1 à 6.

## Claims

1. An installation for automatic and series fabrication of construction panels, each consisting of a hollow brick made of burned clay (1) and a plaster cladding (12), characterized in that it comprises a conveyor line, comprising
on the one side in the following order:
- a charging station (18), where the bricks (10) are supplied in groups (16),
- a station (19), where the bricks (10) are separated,
- a station (20), where the bricks (10) are washed,
- a station (21), where, if necessary, the cavities (11) of the bricks (10) are covered, or a, station (21), where, if necessary, the cavities (12) of the bricks (10) are partially or completely filled with a product such as polyurethane foam,
- a casting station (24), which comprises individual moulds (26) into which the bricks (10) are introduced individually and plaster is injected or poured to form the claddings (12) and, if necessary, to fill the cavities (11) of the bricks (10) with plaster,
- a drying station (35) for the cast panels,
and on the other side:
- means (17, 23, 34, etc.) which guarantee the automatic transportation of the bricks (10) or panels to the next station.

2. An innstallation according to claim 1, characterized in that it comprises a station where the dried panels are regrouped in sets (38).

3. An installation according to claim 1, characterized in that the casting station (24) comprises a turntable (25) having a certain number of radially arranged moulds (26).

4. An installation according to claim 3, characterized in that the turntable (25) is moved in an intermittent circular movement, such that a brick (10) is introduced in a mould (26) and at the same time a cast panel is taken out of another mould (26).

5. An installation according to claim 4, characterized in that the period that elapses between the introduction of a brick (10) and the removal of the corresponding panel is such that the plaster is still humid when the panel is dismantled.

6. An installation according to claim 1, characterized in that the drying station (35) is formed by a convection heater.

7. A construction panel that is obtained by the installation according to one the claims 1 to 6.

## Patentansprüche

1. Anlage zur automatischen und Serienfertigung von Bauplatten, die jeweils aus einem Hohlziegel aus gebranntem Ton (1) und einer Gipsverkleidung (12) bestehen, dadurch gekennzeichnet, dass sie ein Fliessband umfasst, welches folgendes umfasst:
einerseits in folgender Reihenfolge
- eine Beladestation (18), wo die Ziegel (10) satzweise (16) zugeführt werden,
- eine Station (19), wo die Ziegel (10) getrennt werden,
- eine Station (20), wo die Ziegel (10) gespült werden,
- eine Station (21), wo die Hohlräume (11) der Ziegel (10), falls erforderlich, bedeckt werden, oder eine Station (21), wo die Hohlräume (12) der Ziegel (10), falls erforderlich, teilweise oder vollständig mit einem Produkt wie zum Beispiel Polyurethanschaum gefüllt werden,
- eine Gussstation (24), welche einzelne Formen (26) umfasst, in welche die Ziegel (10) einzeln eingelegt werden und Gips eingespritzt oder eingegossen wird, um die Verkleidungen (12) zu bilden, und, falls erforderlich, um die Hohlräume (11) der Ziegel (10) mit Gips zu füllen,
- eine Trocknungsstation (35) für die abgegossenen Teile,
andererseits:
- Mittel (17, 23, 34 usw.), welche den automatischen Transport der Ziegel (10) bzw. der Platten zu einer folgenden Station bewerkstelligen.

2. Anlage nach Anspruch 1, dadurch gekennzeichnet, dass sie eine Station umfasst, in welcher die getrockneten Platten satzweise (38) umgruppiert werden.

3. Anlage nach Anspruch 1, dadurch gekennzeichnet, dass die Gussstation (24) ein Karussell (25) umfasst, das eine gewisse Anzahl von Formen (26) umfasst, die radial angeordnet sind.

4. Anlage nach Anspruch 3, dadurch gekennzeichnet, dass das Karussell (25) in einer schrittweisen kreisförmigen Bewegung bewegt wird, wobei ein Ziegel (10) in eine Form (26) eingelegt wird und gleichzeitig eine abgegossene Platte aus einer anderen Form (26) entnommen wird.

5. Anlage nach Anspruch 4, dadurch gekennzeichnet, dass der Zeitraum, der zwischen dem Einlegen eines Ziegels (10) und der Entnahme der entsprechenden Platte verstreicht, derart ist, dass der Gips noch feucht ist, wenn die Platte aus der Form genommen wird.

6. Anlage nach Anspruch 1, dadurch gekennzeichnet, dass die Trocknungsstation (35) aus einem Konvektionsofen gebildet wird.

7. Bauplatte, die mit der Anlage nach einem der Ansprüche 1 bis 6 erhalten wird.
